# EUROPÄISCHE PATENTSCHRIFT

(11) **EP 1 032 716 B1**
(45) Veröffentlichungstag und Bekanntmachung des Hinweises auf die Patenterteilung: **04.09.2002**
(21) Anmeldenummer: 98955579.2
(22) Anmeldetag: 14.11.1998
(51) Int. Cl.: C21D 9/54

(54) **COILBOXOFEN**
COIL BOX OVEN
FOUR POUR CAISSE A ROULEAU

(30) Priorität: 18.11.1997 DE 19750998
(43) Veröffentlichungstag der Anmeldung: 06.09.2000
(73) Patentinhaber: ThyssenKrupp Stahl AG, 47166 Duisburg (DE)
(72) Erfinder: BECKER, Ernst-Ulrich, D-45136 Essen (DE); BOSSELMANN, Detlef, D-45529 Hattingen (DE); DEGNER, Michael, D-44229 Dortmund (DE); NOWAK, Michael, D-44807 Bochum (DE); THIEMANN, Gerd, D-44879 Bochum (DE)
(74) Vertreter: Cohausz & Florack
(86) Internationale Anmeldenummer: EP9807298
(87) Internationale Veröffentlichungsnummer: WO99025883

(56) Entgegenhaltungen:
- EP-A- 0 701 873
- EP-A- 0 734 793
- DE-A- 2 256 030
- DE-A- 2 613 459
- DE-C- 609 979
- GB-A- 2 167 170
- US-A- 5 383 651
- T. KORABI ET AL: "NEW DEVELOPMENTS EXPAND COILBOX APPLICATIONS" IRON AND STEEL ENGINEER, Bd. 73, Nr. 12, Dezember 1996, Seiten 13-19, XP000642064 Pittsburgh, US

## Beschreibung

Die Erfindung betrifft einen Coilboxofen mit einer Heizeinrichtung zum Wiedererwärmen eines Coils auf Walztemperatur und einem Sattel zur Aufnahme des wiederzuerwärmenden Coils, wobei der Sattel mindestens zwei das Coil an dessen Außenumfang tangential abstützende Auflageflächen aufweist.

Die Erzeugung von Warmband erzwingt im Rahmen einer kostenoptimierten Fertigung zunehmend den Einsatz peripherer Einrichtungen zur Minimierung von Materialausschuß. Hierzu zählen insbesondere Einrichtungen, mit denen ein in der Prozeßlinie befindliches Vorband im Störungsfalle gegebenenfalls so konserviert werden kann, daß es nach Behebung der Störung zur Fortsetzung der Fertigung in die Prozeßlinie wieder eingeführt werden kann.

Eine Coilbox im Einlauf einer Fertigstaffel ermöglicht ein Aufwickeln und eine zeitliche Pufferung des Vorbandes vor dem Einsatz in die Fertigstaffel von etwa zehn Minuten für Weichstahlsorten. Eine derartige Anordnung einer Coilbox ist beispielsweise aus der DE-OS 2 256 030 bekannt. Edelstahlgüten, die nur in einem engen Temperaturbereich gewalzt werden können, bieten diese Reserven allerings nicht, so daß solche Vorbänder bei mehrminütigen Störungen als Coil abgelegt werden, jedoch bislang nicht wieder in die Walzlinie eingeführt werden konnten.

Aus der EP 0 734 793 A1 ist bekannt, Coilboxen vor und hinter einem Reversiergerüst einzusetzen. Ebenso ist es aus dieser Druckschrift bekannt, einen Ofen vorzusehen, in dem das Band nach Durchlauf des Reversiergerüstes wiedererwärmt wird. Mit dem Einsatz eines Wiedererwärmungsofens an der Coilbox können, die voranstehend erwähnten Probleme beseitigt werden, indem anfallende Coilboxvorbänder auf Walztemperatur aufgeheizt und wieder in den Walzprozeß integriert werden.

Ein aus der Praxis bekannter Coilboxofen ist als Kammerofen mit einem feststehenden und einem verfahrbaren Gehäuseteil ausgebildet. Der verfahrbare Gehäuseteil weist einen elektromechanischen Antrieb auf und ist auf Schienenrädern verfahrbar. Die Beheizung des Ofens erfolgt durch mäanderförmigen Heizleiter, die an den vier Seitenwänden des Ofens installiert und zu einzelnen Regelgruppen zusammengefaßt sind. Der nicht extra beheizte kreissegmentförmige Aufnahmesattel für das Coil steht auf einer Bodenplatte aus feuerfestem Beton und einem Gerüst aus warmfestem Stahl (vgl. Fig. 1).

Bei diesem bekannten Coilboxofen wurden jedoch in dem in den Walzprozeß wiedereingesetzten Vorband erhebliche periodische Temperaturänderungen festgestellt, die sich auf das Walzverhalten in der Fertigstafel und auf die erreichbaren Toleranzen der Endwalzdicke ungünstig

Die US-A-5 383 651 beschreibt einen Sattel zur Auflage eines Coils beim Glühen, welcher zwei das Coil außen tangential abstützende Auflageflächen aufweist. Wird dieser Sattel in einem Coilboxofen eingesetzt, so kann das darin zwischengespeicherte Coil gleichmäßig auf Walztemperatur aufgeheizt werden, so daß sich die temperaturbedingten Enddickentoleranzen des fertiggewalzten Bandes minimieren lassen.

Bekannte Sättel von Coilboxöfen sind Schweißkonstruktionen, die beim Zwischenglühen der Coils Temperaturen von bis zu 1160°C über lange Zeit ausgesetzt sind. Dies führt häufig zu einer frühzeitigen Zerstörung der Schweißnähte.

Zur Lösung dieser Aufgabe wird erfindungsgemäß vorgeschlagen, daß der Sattel aus ineinandergestechten Brammen aufgebaut ist. Dadurch sind Schweißnähte vermieden.

Die periodischen Temperaturänderungen in dem aus dem bekannten Coilboxofen entnommenen Vorband sind durch den kreissegmentförmigen Aufnahmesattel des erwähnten Coilboxofens bedingt. Durch den kreisbogenförmigen Aufnahmesattel wird dem aufliegenden Band durch radiale Wärmeleitung in einem relativ großen Bereich Wärmeenergie entzogen, was zu den erwähnten periodischen Temperaturänderungen führt.

Bei dem erfindungsgemäßen Coilboxofen mit das Coil tangential abstützenden Auflageflächen des Sattels ist dagegen der Auflagebereich des Aufnahmesattels wesentlich verkleinert und damit der Wärmeverlust erheblich reduziert, so daß das Walzverhalten in der Fertigstaffel und die Dickentoleranzen des fertiggewalzten Bandes entsprechend verbessert sind.

Der Sattel des erfindungsgemäßen Coilboxofens ist zweckmäßig trapezfömig.

Eine vorteilhafte Ausgestaltung der erfindungsgemäßen Lösung besteht darin, daß die Auflageflächen des Sattels aus einer Vielzahl in Richtung der Coilbreite beabstandeter Erhebungen gebildet sind. Hierdurch wird der tatsächliche Kontaktbereich zwischen Sattel und Coil weiter verringert. Die Brammen des Sattels können vorzugsweise aus Edelstahl bestehen. Zur Stabilisierung des erfindungsmäßen Aufnahmesattels ist im Gegensatz zu dem oben erwähnten kreissegmentförmigen Sattel kein Feuerfestmaterial erforderlich.

Desweiteren ist es vorteilhaft, wenn, wie nach einer weiteren Ausgestaltung der erfindungsgemäßen Lösung vorgesehen, neben den Wänden des Coilboxofens auch der Aufnahmesattel mit einer Heizeinrichtung versehen ist. Dabei kann vorzugsweise eine induktive Sattelheizung verwendet werden.

Eine weitere vorteilhafte Ausgestaltung des erfindungsgemäßen Coilboxofens besteht darin, daß dieser ferner eine Vorrichtung zum Drehen oder Pendeln des Coils aufweist. Diese Ausgestaltung trägt ebenfalls zu einer Vergleichmäßigung des Temperaturprofils des in die Fertigstaffel wieder eingesetzten Vorbandes bei.

Im Hinblick auf unterschiedliche Coildurchmesser und/oder Coilbreiten ist es auch günstig, wenn der Abstand der Auflageflächen in bezug auf den Coildurchmesser und/oder die Coilbreite einstellbar ist.

Nach einer weiteren vorteilhaften Ausgestaltung kann vorgesehen sein, daß die Auflageflächen durch Scheibenrollen mit entlang der Rollenlängsachsen beabstandeten Kreisscheiben gebildet sind. Dabei kann zum Drehen oder Pendeln des Coils mindestens eine der Scheibenrollen mit einem Drehantrieb gekoppelt sein.

Die Erfindung wird nachstehend anhand einer mehrere Ausführungsbeispiele darstellenden schematischen Zeichnung näher erläutert. Im einzelnen zeigen:
- Fig. 1: eine geschnittene Seitenansicht eines Coilboxofens mit einem in einem herkömmlichen Aufnahmesattel abgestützten Coil;
- Fig. 2: eine Vorderansicht eines erfindungsgemäßen Aufnahmesattels mit durch strichpunktierte Linien angedeutete Vorbandcoils unterschiedlichen Durchmessers sowie unterschiedlicher Breite;
- Fig. 3: eine Seitenansicht des in Fig. 2 gezeigten Aufnahmesattels;
- Fig. 4: eine Draufsicht auf den in Fig. 2 gezeigten Aufnahmesattel;
- Fig. 5: eine Vorderansicht einer zweiten Ausführungsform eines erfindungsgemäßen Aufnahmesattels; und
- Fig. 6: eine Draufsicht auf den in Fig. 5 gezeigten Aufnahmesattel.

Der in Fig. 1 dargestellte Coilboxofen ist ein Kammerofen mit einem feststehenden Gehäuseteil 1 und einem auf Schienen verfahrenbaren Gehäuseteil 2. Zur Wiedererwärmung eines Vorbandcoils 3 auf Walztemperatur ist der Ofen mit einer Heizeinrichtung (nicht gezeigt) ausgestattet. Zur Aufnahme des Coils dient ein kreissegmentförmiger Aufnahmesattel 4.

Der erfindungsgemäße Coilboxofen weist dagegen einen Aufnahmesattel auf, wie er beispielsweise in den Figuren 2 bis 4 schematisch dargestellt ist. Wie zu erkennen ist, besteht der Aufnahmesattel 4' aus einer Grundplatte 5 mit zwei beabstandeten Stützen 6, 7, auf denen jeweils eine Auflage 8, 9 befestigt ist. Die Auflagen 8, 9 bilden zwei das Vorbandcoil 3 an dessen Außenumfang tangential abstützende Auflageflächen 10, 11. Die Auflageflächen 10, 11 bestehen dabei aus ineinandergesteckten Edelstahlbrammen mit einer Vielzahl in Richtung der Coilbreite beabstandeter Erhebungen 12. Die Erhebungen 12, die durch parallel zur Umfangsrichtung des Coils 3 verlaufende Nuten 13 gebildet sind, haben jeweils im wesentlichen ebene Auflageflächen. Alternativ können die Erhebungen auch konvex ausgebildet sein.

Wie in den Figuren 2 und 3 durch strichpunktierte Linien angedeutet ist, kann das vom Sattel 4' aufzunehmende Vorbandcoil 3, 3' unterschiedliche Durchmesser und auch unterschiedliche Breiten aufweisen. Mit zunehmenden Durchmesser des Vorbandcoils 3 nimmt auch der Abstand der Kontaktbereiche zwischen dem Coil 3 und den Auflageflächen 10, 11 zu.

Um einen Wärmeverlust über den Aufnahmesattel 4' gänzlich zu verhindern, kann der Sattel 4' zusätzlich mit einer Heizeinrichtung (nicht gezeigt) ausgestattet sein. Die Heizeinrichtung kann dabei vorzugsweise aus einer induktiven Sattelheizung bestehen.

In Fig. 5 ist ein zweites Ausführungsbeispiel eines Aufnahmesattels für einen erfindungsgemäßen Coilboxofen schematisch dargestellt. Im Gegensatz zu dem in den Figuren 2 bis 4 gezeigten Ausführungsbeispiel sind hier die Auflageflächen des Sattels 4'' durch drehbare Scheibenrollen 14 mit entlang der Rollenlängsachsen beabstandeten Kreisscheiben 15 gebildet. Die Scheibenrollen 14 sind in Stützblöcken 16, 17 gelagert, die die Drehachsen 18 bzw. Wellen 19 der Scheibenrollen in den Zwischenräumen der beabstandeten Kreisscheiben 15 drehbar abstützen und im Bereich der Kreisscheiben 15 Ausnehmungen aufweisen.

Um eine optimale Auflage des jeweiligen Coils 3 in Abhängigkeit des Coildurchmessers erzielen zu können, ist der Abstand der Auflageflächen, d.h. der Abstand A der Rollen einstellbar. Ferner ist eine der Scheibenrollen 14 mit einem ein Getriebe 20 und einen Elektromotor 21 aufweisenden Drehantrieb versehen, mittels dem das aufliegende Coil 3 während des Aufheizens im Coilboxofen zur Vergleichmäßigung des Temperaturprofils gedreht werden kann. Die Drehung kann dabei ausschließlich in einer Drehrichtung oder alternativ auch abwechselnd in beiden Drehrichtungen erfolgen, so daß das Coil 3 praktisch eine Pendelbewegung ausführt.

## Patentansprüche

1. Coilboxofen mit einer Heizeinrichtung zum Wiedererwärmen eines Coils (3) auf Walztemperatur und einem Sattel (4', 4'') zur Aufnahme des wiederzuerwärmenden Coils, wobei der Sattel (4',4'') mindestens zwei das Coil (3,3') an dessen Außenumfang tangential abstützende Auflageflächen (10, 11) aufweist, **dadurch gekennzeichnet, daß** der Sattel (4',4'') aus ineinandergesteckten Brammen aufgebaut ist.

2. Coilboxofen nach Anspruch 1,
**dadurch gekennzeichnet, daß** der Sattel (4', 4'') trapezförmig ausgebildet ist.

3. Coilboxofen nach Anspruch 1 oder 2,
**dadurch gekennzeichnet, daß** die Auflageflächen (10, 11) aus einer Vielzahl von in Richtung der Coilbreite beabstandeten Erhebungen (12) gebildet sind.

4. Coilboxofen nach einem der vorstehenden Ansprüche,
**dadurch gekennzeichnet, daß** die Brammen aus Edelstahl bestehen.

5. Coilboxofen nach einem der vorstehenden Ansprüche,
**dadurch gekennzeichnet, daß** auch der Sattel (4', 4'') mit einer Heizeinrichtung versehen ist.

6. Coilboxofen nach einem der vorstehenden Ansprüche,
**dadurch gekennzeichnet, daß** dieser ferner eine Vorrichtung (14 bis 21) zum Drehen oder Pendeln des Coils (3) aufweist.

7. Coilboxofen nach einem der vorstehenden Ansprüche,
**dadurch gekennzeichnet, daß** der Abstand der Auflageflächen (10, 11) in bezug auf den Coildurchmesser und/oder die Coilbreite einstellbar ist.

8. Coilboxofen nach einem der vorstehenden Ansprüche,
**dadurch gekennzeichnet, daß** die Auflageflächen (10, 11) durch Scheibenrollen (14) mit entlang der Rollenlängsachsen beabstandeten Kreisscheiben (15) gebildet sind.

9. Coilboxofen nach Anspruch 8,
**dadurch gekennzeichnet, daß** zum Drehen oder Pendeln des Coils (3) mindestens eine der Scheibenrollen (14) durch einen Drehantrieb (20, 21) antreibbar ist.

## Claims

1. A coilbox furnace having a heating device for reheating a coil (3) to rolling temperature and a saddle (4', 4") for receiving the coil (3, 3') to be reheated, with said saddle (4', 4") having at least two bearing faces (10, 11), which support the coil tangentially on its outer circumference
**characterised in that** the saddle (4', 4") is constructed of interengaging slabs.

2. A coilbox furnace according to claim 1,
**characterised in that** the saddle (4', 4") is trapezoidal in construction.

3. A coilbox furnace according to claims 1 or 2,
**characterised in that** the bearing faces (10, 11) are formed by a plurality of protuberances (12) spaced out in the direction of coil width.

4. A coilbox furnace according to one of the preceding claims,
**characterised in that** the saddle (4', 4") is built up from interengaging high-grade steel slabs.

5. A coilbox furnace according to one of the preceding claims,
**characterised in that** also the saddle (4', 4") is provided with a heating device.

6. A coilbox furnace according to one of the preceding claims,
**characterised in that** the coilbox furnace also has a device (14 to 21) for rotating or rocking the coil (3).

7. A coilbox furnace according to one of the preceding claims,
**characterised in that** the spacing of the bearing faces (10, 11) can be adjusted in relation to coil diameter and / or coil width.

8. A coilbox furnace according to one of the preceding claims,
**characterised in that** the bearing faces (10, 11) are formed by disc-rollers (14) having circular discs (15) spaced along the roller longitudinal axes.

9. A coilbox furnace according to claim 8,
**characterised in that** at least one of the disc rollers (14) can be driven by a rotary drive (20, 21) to rotate or rock the coil (3).

## Revendications

1. Four pour boîte à bobine équipé d'un dispositif de chauffage pour le réchauffement d'une bobine (3) à la température de laminage et d'un étrier (4', 4") pour le logement de la bobine à réchauffer, l'étrier (4', 4") présentant au moins deux surfaces d'appui (10, 11) soutenant la bobine (3, 3') de façon tangentielle sur son pourtour extérieur,
**caractérisé en ce que** l'étrier (4', 4") est conçu à base de brames emboîtées les unes dans les autres.

2. Four pour boîte à bobine selon la revendication 1,
**caractérisé en ce que** l'étrier (4', 4") est conçu en forme de trapèze.

3. Four pour boîte à bobine selon la revendication 1 ou 2,
**caractérisé en ce que** les surfaces d'appui (10, 11) sont constituées d'un grand nombre d'éminences (12) espacées dans le sens de la largeur de la bobine.

4. Four pour boîte à bobine selon l'une quelconque des revendications précédentes,
**caractérisé en ce que** les brames sont à base d'acier fin.

5. Four pour boîte à bobine selon l'une quelconque des revendications précédentes,
**caractérisé en ce que** l'étrier (4', 4") est pourvu d'un système de chauffage.

6. Four pour boîte à bobine selon l'une quelconque des revendications précédentes,
**caractérisé en ce que** celui-ci présente également un dispositif (14 à 21) pour la rotation ou le mouvement de va-et-vient de la bobine (3).

7. Four pour boîte à bobine selon l'une quelconque des revendications précédentes,
**caractérisé en ce que** l'espacement des surfaces d'appui (10, 11) est réglable par rapport au diamètre de bobine et/ou la largeur de bobine.

8. Four pour boîte à bobine selon l'une quelconque des revendications précédentes,
**caractérisé en ce que** les surfaces d'appui (10, 11) sont constituées par des galets (14) avec des disques (15) espacés le long des axes longitudinaux des galets.

9. Four pour boîte à bobine selon la revendication 8,
**caractérisé en ce qu'**au moins l'un des galets (14) peut être entraîné par une commande de rotation (20, 21) pour la rotation ou le mouvement de va-et-vient de la bobine (3).
